# FASCICULE DE BREVET EUROPEEN

(11) **EP 0 080 943 B1**
(45) Date de publication et mention de la délivrance du brevet: **08.05.1985**
(21) Numéro de dépôt: 82402150.5
(22) Date de dépôt: 26.11.1982
(51) Int. Cl.: E03D 9/02

(54) **Panier de support en deux pièces articulées entre elles pour produits sanitaires**
Halterung für WC-desodorants, bestehend aus zwei miteinander gelenkig verbundenen Teilen
Holder for toilet deodorising products comprising two parts hinged together

(30) Priorité: 01.12.1981 FR 8122470
(43) Date de publication de la demande: 08.06.1983
(73) Titulaire: HENKEL FRANCE Société Anonyme, 94250 Gentilly Val-de-Marne (FR)
(72) Inventeur: Castelli, Olivier, F-92270 Bois-Colombes Hauts-de-Seine (FR)
(74) Mandataire: Lordonnois, Michel

## Description

La présente invention se rapporte à un panier de support en deux pièces articulées entre elles pour produits sanitaires et, plus particulièrement, elle concerne un tel panier adapté pour contenir des produits désinfectants et/ou nettoyants et être suspendu notamment dans une cuvette de WC, ce panier étant conçu, y compris son crochet de suspension, en deux parties symétriques par rapport au plan longitudinal médian de ce crochet et reliées en un emplacement de celui-ci formant charnière ou articulation d'ouverture et de fermeture (voir, par exemple, FR-A-2 457 347).

On connaît actuellement de nombreux types de paniers de support pour blocs nettoyants et/ ou désinfectants qui sont, pour la plupart, constitués par un réceptacle en deux pièces articulées entre elles ou s'enclenchant mutuellement, et un crochet de suspension solidaire ou rendu solidaire de l'une de ces deux pièces. L'inconvénient majeur de ces types de paniers est que l'utilisateur, lors d'une recharge, a toujours des difficultés pour ouvrir ces derniers, du fait que la partie mobile ou amovible n'est plus effectivement décelable après un certain temps d'utilisation, par suite de la présence possible d'un dépôt de produit.

Pour éviter cet inconvénient majeur, la présente invention prévoit donc un panier de support en deux pièces symétriques, obligées à se plaquer l'une sur l'autre et/ou à sémboîter légèrement entre elles, selon la revendication 1.

D'autres caractéristiques de la présente invention ressortiront de la description suivante d'un mode de réalisation d'un panier de support en deux pièces articulées, pour produits sanitaires, donné à titre d'exemple non limitatif et représenté dans le dessin ci-joint, dans lequel la figure unique est une vue en perspective d'un tel panier, adapté pour contenir un ou plusieurs blocs de produits nettoyants et désinfectants et être accroché sur le rebord d'une cuvette de WC pour y subir le jet de l'eau de chasse.

Comme représenté dans cette figure, ce panier de support conforme à l'invention est constitué en deux moitiés A, B symétriques par rapport au plan médian, longitudinal au crochet de suspension C et transversal à chaque moitié de panier P1, P2. Chaque moitié de panier, sous forme d'une cage à fentes latérales, est pourvue d'une collerette 1 périphérique à son ouverture, adaptée pour se plaquer sur la collerette identique 1' de l'autre moitié et éventuellement s'emboîter très légèrement par une nervure dans un redan de cette autre moitié (ces nervure et redan n'étant pas représentés, car connus de longue date dans la technique en tant qu'emboîtement libre). Chaque collerette porte solidairement une moitié de crochet 2, 2', dont la forme supérieure est adaptée pour épouser élastiquement le rebord d'une cuvette de WC, si bien que chaque collette 1, l' avec sa moitié de crochet correspondante constitue une forme sensiblement voisine de celle du chiffre six. Les deux moitiés de crochet sont reliées de manière articulée en tête au moyen d'une charnière 3 formée, de manière connue dans la technique du moulage, par une partie amincie de liaison des bords intérieurs de la partie supérieure de ces moitiés de crochet.

On comprend facilement que ce panier de support peut être aisément ouvert en deux parties, restant solidarisées par cette charnière 3. pour permettre l'introduction d'une charge ou d'une recharge de produit, puis refermé ensuite et se maintenir fermé par simple gravité de chaque moitié de panier dont le centre de gravité se trouve déporté vers l'extérieur par rapport au plan médian de fermeture, cette retenue en position de fermeture étant, en outre, aidée par le poids propre du produit contenu.

A noter que pour aider au maintien en position de fermeture des deux moitiés de crochet et des deux moitiés de panier plaquées l'une sur l'autre par leur bord intérieur de collerette, la partie supérieure de chaque moitié de crochet peut être pourvue, de part et d'autre de la charnière 3, de languettes ou pattes inférieures 4, 5 (représentées en pointillés), dirigées en opposition l'une à l'autre et formant des leviers de fermeture lorsqu'elles sont plaquées sur le dessus du rebord de la cuvette de WC lors de la mise en position d'utilisation du panier de support.

## Revendications

1. Panier de support en deux pièces articulées pour produits sanitaires, comprenant une suspension à crochet adaptable sur le rebord d'un appareil sanitaire, tel que notamment une cuvette de WC, pour y subir le jet de l'eau de chasse, panier constitué, y compris son crochet de suspension (C), en deux pièces symétriques (A, B) par rapport au plan longitudinal médian de ce crochet et reliées en un emplacement de celui-ci formant charnière ou articulation (3) d'ouverture et de fermeture, caractérisé par le fait que ces deux pièces symétriques (A, B) sont adaptées pour se plaquer l'une sur l'autre et/ou s'emboîter légèrement entre elles, par gravité et éventuellement par élasticité, du fait de la position de leur articulation ou charnière de liaison (3) conçue dans la partie haute du crochet devant être placée sur le dessus du rebord de cuvette.

2. Panier de support selon la revendication 1, caractérisé par le fait que ladite articulation ou charnière (3) reliant entre elles les deux moitiés symétriques du rochet (C) dans sa partie haute est adaptée pour que celles-ci puissent s'ouvrir sans déformation jusqu'à une position angulaire suffisante pour permettre la charge initiale et recharges futures en produit du panier et, par suite, la fermeture de celui-ci après chargement, cette position de fermeture se trouvant verrouillée par le poids propre du panier par suite de l'engagement des deux parties jumelées du crochet sur le rebord d'une cuvette.

3. Panier de support selon l'une ou l'autre des revendications 1 ou 2, caractérisé par le fait que chaque moitié de panier (P1, P2), sous forme d'une cage ouverte dans l'axe de symétrie ou longitudinal au crochet de suspension (C), comporte une bride ou collerette (1, 1 périphérique à son ouverture, solidaire d'une moitié de ce crochet (2, 2') et constituant une seule pièce avec celle-ci, si bien que cette suspension de panier a sensiblement la forme d'un six où ladite articulation ou charnière de liaison est située dans la partie supérieure de la branche de ce six.

4. Panier de support selon la revendication 3, caractérisé par le fait que ladite charnière (3) est située dans le plan inférieur de la partie supérieure des moitiés de crochet (C).

5. Panier de support selon l'une ou l'autre des revendications 3 ou 4, caractérisé par le fait que les moitiés de crochet (2, 2') comportent des languettes ou pattes (4, 5) de verrouillage en position de fermeture du panier, ces pattes étant situées au droit de ladite charnière et solidaires respectivement du dessous de la partie supérieure de ces moitiés, de façon qu'elles prennent appui sur le rebord de l'appareil sanitaire lorsque le panier y est suspendu en position de fermeture.

## Patentansprüche

1. Halterung aus zwei gelenkig verbundenen Teilen für Sanitärprodukte, einschließlich einer auf dem Rand eines Sanitärobjektes - wie insbesondere ein WC-Becken - anbringbaren Hakenaufhängung, um dort dem Spülungswasserstrahl ausgesetzt zu werden, wobei die Halterung einschließlich ihres Aufhängehakens (C) aus zwei in bezug auf die mittlere Längsebene des Hakens symmetrischen Teilen (A, B) besteht, die in einem ein Öffnungs- und Schließscharnier oder -gelenk (3) bildenden Bereich des Hakens verbunden sind, dadurch gekennzeichnet, daß die beiden symmetrischen Teile so ausgebildet sind, daß sie sich aufgrund der Position ihres im auf dem oberen Teil des Beckenrandes anzubringenden Oberteils des Hakens ausgebildeten Verbindungsgelenks oder -scharniers (3) durch Schwerkraft und eventuell Elastizität gegeneinanderlegen und/oder sich leicht ineinanderschieben.

2. Halterung nach Anspruch 1, dadurch gekennzeichnet, daß das Gelenk oder Scharnier (3), das die beiden symmetrischen Hälften des Hakens (C) in seinem oberen Teil verbindet, so ausgebildet ist, daß diese sich ohne Verformung in eine Winkelstellung öffnen lassen, die ausreicht, um die Erstfüllung und spätere Nachfüllungen der Halterung mit dem Produkt und anschließend ihren Verschluß nach Befüllung zu erlauben, wobei eine Verriegelung der Schließstellung durch das Eigengewicht der Halterung infolge des Anbringens der beiden verbundenen Hakenhälften auf dem Beckenrand erfolgt.

3. Halterung nach einem der Ansprüche 1 oder 2, dadurch gekennzeichnet, daß jede Halterungshälfte (P1, P2) in Form eines in der Symmetrieachse oder längs zum Aufhängehaken (C) offenen Käfigs einen zu seiner Öffnung peripherischen und mit einer Hakenhälfte (2, 2') fest verbundenen und mit diesem einstückig ausgebildeten Flansch oder Umfangskragen (1, 1') aufweist, so daß die Aufhängung der Halterung im wesentlichen die Form einer Sechs aufweist, wobei das Verbindungsgelenk oder -scharnier im oberen Teil des Armes der Sechs angeordnet ist.

4. Halterung nach Anspruch 3, dadurch gekennzeichnet, daß das Scharnier (3) in der Unterseite des oberen Teils der Hälften des Hakens (C) angeordnet ist.

5. Halterung nach einem der Ansprüche 3 oder 4, dadurch gekennzeichnet, daß die Hälften (2, 2') des Hakens Zungen oder Laschen (4, 5) zur Verriegelung der Halterung in Schließstellung aufweisen, wobei die Laschen im rechten Winkel zum Scharnier angeordnet und fest mit der Unterseite des Oberteils der Hälften verbunden sind, so daß sie auf dem Rand des Sanitärobjektes aufliegen, wenn die Halterung in Schließstellung darauf aufgehängt wird.

## Claims

1. A holder for deodorising products comprising two parts hinged together, comprising a suspension hook suitable to fit on the lip of a sanitary appliance, particularly a WC bowl, so that the holder is subjected to the flow of flushing water, said holder, including the hook (C), comprising two portions (A, B) symmetrical about a longitudinal central plane of the hook and joined by a part thereof which forms a hinge joint or linkage (3) for opening and closing, characterised in that the two symmetrical portions (A, B) are adapted to press against each other and/or to overlap each other slightly, by gravity and if required by stretching, due to the position of the linkage or hinge joint (3) made in the upper part of the hook before being placed over the lip of the bowl.

2. A holder according to claim 1, characterised in that said linkage or joint (3) which joins together the two symmetrical halves of the hook (C) at its upper part, is adapted so that they may be opened, without distortion, into an angular position which allows initial loading and future reloading of holder products, and, in consequence, closing thereof after loading, this closed position being held in place by the weight of the holder itself following the engagement of the twin portions of the hook on the lip of a bowl.

3. A holder according to either one of claims 1 or 2, characterised in that each half of the holder (P1, P2), in the form of a cage opens along the axis of symmetry or longitudinally of the suspension hook (C), comprises a flange or collar (1, 1 peripherally formed about its opening, solid with the half portion of the hook (2,2') and comprising a single piece therewith, in such a way that the holder hook has approximately the form of a »six≪ where the said linkage or joint is situated in the upper part of the »six≪.

4. A holder according to claim 3, characterised in that the said joint (3) is situated in the lower level of the upper part of the half portions of the hook (C).

5. A holder according to either one of claims 3 or 5, characterised in that the two halves of the hook (2, 2') comprise tabs or lugs (4, 5) for holding the closure of the holder in position, these lugs being situated on the right of the joint and integral with the underneath of the upper part of the half portions respectively, so that they rest upon the lip of the sanitary appliance when the holder is suspended there on a closed position.
